# EUROPÄISCHE PATENTSCHRIFT

(11) **EP 0 924 378 B1**
(45) Veröffentlichungstag und Bekanntmachung des Hinweises auf die Patenterteilung: **07.08.2002**
(21) Anmeldenummer: 98121919.9
(22) Anmeldetag: 18.11.1998
(51) Int. Cl.: E06B 1/30

(54) **Zarge für ein Fenster**
Window frame
Dormant pour une fenêtre

(30) Priorität: 22.12.1997 DE 19757401; 27.01.1998 DE 19803022
(43) Veröffentlichungstag der Anmeldung: 23.06.1999
(73) Patentinhaber: ACO SEVERIN AHLMANN GMBH & CO. KG, D-24768 Rendsburg (DE)
(72) Erfinder: Fleuren, Alfred, 26169 Friesoythe (DE); Ustrabowski, Sven, 24782 Büdelsdorf (DE); Rinckens, Manfred, 25479 Ellerau (DE)
(74) Vertreter: Bohnenberger, Johannes, Dr.

(56) Entgegenhaltungen:
- EP-A- 0 509 943
- WO-A-89/09868
- DE-U- 8 711 520
- FR-A- 2 419 375
- FR-A- 2 537 199
- GB-A- 1 573 888
- US-A- 4 856 239

## Beschreibung

Die Erfindung betrifft eine Zarge für ein Fenster nach dem Oberbegriff des Patentanspruches 1.

Fenster aus Kunststoffhohlprofilen sowie dazugehörigen Zargen sind seit langem bekannt. Die Zargen werden, wie beispielsweise aus dem Lehrbuch "Fachkunde für Schreiner, Europa-Lehrmittel, Wuppertal 1987" aus Rahmenelementen aufgebaut, die auf Gehrung geschnitten im sogenannten Schweiß-Spiegel-Verfahren mit Hilfe von Preßstumpfschweißmaschinen miteinander verbunden werden. Es entstehen so dicht abgeschlossene, stabile Elemente.

An die Variabilität derartiger Kunststoffenster werden hohe Anforderungen gestellt. Insbesondere gilt dies für die dazugehörigen Zargen, da deren Maße, Qualitätsanforderungen und Möglichkeiten, verschiedenartige Fenstereinsätze aufzunehmen, vom Einbauort abhängig sind. Gleichzeitig soll dabei der Einbau der Zargen möglichst einfach sein.

Eine Vereinfachung des Einbaus sowie eine nicht unbeträchtliche Variabilität sind durch sogenannte Klemmzargen gegeben, wie sie beispielsweise aus der DE 43 21 466 C2 bekannt sind. In manchen Fällen wird allerdings eine stabilere Konstruktion bevorzugt, welche eine feste Verankerung der Zarge ermöglicht. Darüber hinaus wird in vielen Fällen gewünscht, die Zarge beim Errichten einer Wand aus Beton einschalen und eingießen zu können. Dies ist mit einer Klemmzarge nicht möglich.

Dem gegenüber offenbart die FR 2 537 199 ein Profil zum Einbau von Fensterrahmen, das eine Platte aufweist, die an ihrer nach außen weisenden Kante eine zu einer Wand parallele Leiste aufnehmen kann, die sich zur äußeren Seite des Rahmens erstreckt. Das dortige Profil, respektive Zarge weist somit eine die Zarge zur Außenwand hin stabilisierende Konstruktion auf.

Der Erfindung liegt die Aufgabe zugrunde, eine Zarge für ein Fenster der eingangs genannten Art dahingehend aufzuzeigen, daß eine hohe Variabilität und eine leichte Verarbeitung insbesondere beim Eingießen in eine Betonwand möglich sind.

Diese Aufgabe wird durch den Gegenstand des Patentanspruchs 1 gelöst.

Ein wesentlicher Punkt der Erfindung besteht darin, daß jedes der Rahmenelemente ein außenseitiges Außen-Leibungselement mit einer horizontalen (bei den horizontalen Rahmenelementen) beziehungsweise vertikalen (bei den vertikalen Rahmenelementen) Einstecköffnung zum alternativen Einsetzen eines, das Leibungselement im wesentlichen horizontal beziehungsweise vertikal fortsetzenden Zusatzprofils oder eine Dichtleiste zum Abdichten des Leibungselements gegenüber einer Schalung während eines Einschlämmens oder Eingießens der Zarge aufweist. Durch die Maßnahme ist gewährleistet, daß man die Zarge einerseits sehr leicht ein bauen beziehungsweise eingießen kann, ohne daß größere Nacharbeiten notwendig wären, andererseits ist aber eine hohe Variabilität gewährleistet, so daß die Zarge auch in einer Wand verwendet werden kann, auf welche eine Außendämmung aufgebracht ist, die dann im Bereich der Fensteröffnung durch das Zusatzprofil überdeckt wird.

Gemäß einer Ausführungsform umfaßt jedes Rahmenelement einen Blendrahmen, der zwei zueinander parallele Aufnahmen, und zwar eine rahmeninnere und eine rahmenäußere Aufnahme aufweist, in welche alternativ Dichtungen zum Abdichten eines Fensters gegenüber jedem Rahmenelement einsetzbar sind, wobei die rahmeninnere Aufnahme derart ausgebildet ist, daß sie eine Anlage für ein optionales Schutzgitter, ein Fliegengitter, ein Ziergitter oder dergleichen Fensterzusatzteil bildet, das am Blendrahmen befestigbar ist.

Dadurch, daß ein Blendrahmen vorgesehen ist, gelingt in einfacher Weise eine optimale Abdichtung des Fensters gegenüber der Zarge. Diese Abdichtung kann durch eine oder auch durch zwei Dichtleisten (bei erhöhten Dichtigkeitsanforderungen) gewährleistet sein. Dadurch nun, daß die eine (rahmeninnere) Aufnahme für die Dichtleiste gleichzeitig auch dazu dienen kann, ein Zusatzteil, zum Beispiel ein Gitter einzusetzen, kann das Fenster an besondere Stellen eingesetzt werden, ohne daß dafür besondere Maßnahmen zu treffen wären. Die Variabilität wird somit erhöht.
Vorzugsweise umfaßt jedes Rahmenelement eine innere Einstecköffnung zum im wesentlichen übergangslosen Ansetzen eines Innen-Leibungselements. Durch ein solches Innen-Leibungselement kann die Zarge auch in massivere Wände mit eingegossen werden. Vorzugsweise weist das Innen-Leibungselement zum dazugehörigen Rahmenelement parallele Sollbruchstellen derart auf, daß beim Abtrennen des Innen-Leibungselements an einer beliebigen Sollbruchstelle ein neuer Endabschnitt zum Einsetzen in die innere Einstecköffnung entsteht. Jedoch ist es ebenso möglich, das Innen-Leibungselement an einer beliebigen geeigneten Stelle zwischen de Sollbruchstellen abzutrennen, so daß dadurch ein neuer Endabschnitt zum Einsetzen in die innere Einstecköffnung entsteht. Die Anpassung an verschiedene Wanddicken ist so besonders einfach.
Weiterhin weisen die Rahmenelemente vorzugsweise Aufnahmeräume zum Einsetzen von Armierungen, insbesondere von Vierkanthohlprofilen aus Metall auf, so daß je nach den bestimmten Stabilitätsanforderungen bei besonderen Belastungen Armierungen einsetzbar sind. Gleiches gilt für die Innen-Leibungselemente, die also auch mit Aufnahmeräumen zum Einsetzen von Armierungen ausgestattet werden. Diese Aufnahmeräume sind vorzugsweise mit Gleitschienen an ihren unteren Flächen zur Auflage der Armierungen ausgestattet, so daß diese ohne die Gefahr eines Verklemmens in die Hohlprofile einsetzbar sind, wobei die Aufnahmeräume derart mit Übermaß relativ zu den Armierungen ausgebildet sind, daß zwischen der Armierung und Innenwänden der Aufnahmeräume Spalte verbleiben, welche eine Wärmeisolierung sicherstellen.

Zum Eingießen weisen die Rahmenelemente und gegebenenfalls die Innen-Leibungselemente vorzugsweise an ihren Unter- beziehungsweise Außenseiten Verkrallungselemente auf. Dadurch ist ein sicherer Halt der Zarge in der dazugehörigen Wand gewährleistet.

Das Zusatzprofil weist vorzugsweise einen Endabschnitt zum Einstecken in die Einstecköffnung und zum dazugehörigen Rahmenelement parallele Sollbruchstellen derart auf, daß beim Abtrennen des Zusatzprofils an einer beliebigen Sollbruchstelle ein neuer Endabschnitt zum Einsetzen in die Einstecköffnung entsteht. Diese Sollbruchstellen sind an derartigen Stellen vorgesehen, daß (üblicherweise in ihrer Dicke genormte) Dämmelemente anbringbar und vom Zusatzprofil in geeigneter Weise überdeckbar sind. Natürlich wird hier auch gleichzeitig ein Zusatz-Maß für den außen aufzubringenden Putz mit eingerechnet. Jeder der Endabschnitte weist vorzugsweise eine Verzahnung sowie die Einstecköffnung eine entsprechende komplementäre Gegenverzahnung zum leichteren Einstecken und erschwerten Herausziehen aus der Einstecköffnung auf. Dadurch ist ein sicherer Halt des Endabschnitts am fertigen Fenster beziehungsweise der Zarge gewährleistet.

Das Zusatzprofil weist vorzugsweise gegenüber dem Endabschnitt eine Putzkante auf.

Die Dichtleiste wird vorzugsweise als Profilstreifen aus einem weichelastischen Kunststoff ausgebildet und derart geformt, daß sie die Einstecköffnung bei eingesetzter Dichtleiste im wesentlichen vollständig abdeckt. Dann also, wenn kein Zusatzprofil verwendet wird, schließt man die Dichtleiste mit dem Profilstreifen ab, so daß dieser Profilstreifen nicht nur eine Abdichthilfe beim Eingießen gegenüber der Schalung sondern auch einen Sichtschutz sowie einen Schutz vor Eindringen von Wasser in die Einstecköffnung bildet.

Bevorzugte Ausführungsformen ergeben sich aus den Unteransprüchen und der nachfolgenden Beschreibung der Erfindung, die anhand von Abbildungen näher erläutert wird.

Hierbei zeigen:
- Fig. 1: einen schematisierten Querschnitt durch eine Ausführungsform der Zarge im Einbauzustand,
- Fig. 2: einen schematisierten Querschnitt durch ein Rahmenteil mit Zusatzprofil,
- Fig. 3: einen Querschnitt durch einen Endabschnitt des Rahmenteils nach Fig. 2,
- Fig. 4: den Endabschnitt gemäß Fig. 3 mit eingesteckter Dichtleiste,
- Fig. 5: eine andere Ausführungsform des Rahmenteils nach Fig. 2,
- Fig. 6: eine Detailansicht eines weiteren Endabschnitts des Rahmenteils nach Fig. 2 mit eingelegter Armierung,
- Fig. 7: einen Ausschnitt aus Fig. 6 jedoch mit angesetztem Schutzgitter,
- Fig. 8: eine Detail-Schnittansicht des Rahmens mit eingesetzter Dichtung,
- Fig. 9: eine Detail-Schnittansicht des Rahmens mit eingesetztem Fensterrahmen, und
- Fig. 10: eine Ansicht ähnlich der nach Fig. 9 jedoch mit einem anderen Fensterrahmen.

In der nachfolgenden Beschreibung werden gleiche und gleich wirkende Teile mit denselben Bezugsziffern versehen.

Die in Fig. 1 gezeigte Zarge umfaßt ein unteres Rahmenelement 10, ein oberes Rahmenelement 10' und zwei seitliche Rahmenelemente, von denen nur das eine (10'') aufgrund der Schnittdarstellung zu sehen ist. Die Rahmenelemente 10 sind aus einem thermoplastischen Kunststoff gefertigt und an ihren, auf Gehrung geschnittenen Ecken miteinander dicht verschweißt. Alle Rahmenelemente sind aus dem gleichen Strangpreß-Hohlprofil gefertigt und weisen an ihren Außenseiten Verkrallungselemente 3 auf, die beim Herstellen der Wand in Beton 1 eingeschlämmt sind. Zur Fensterinnenseite sind die Rahmenelemente 10, 10', 10'' mit Blendrahmen 11, 11', 11'' versehen, die zur Rauminnenseite eine rahmeninnere Aufnahme 12, 12' und eine rahmenäußere Aufnahme 13, 13' für Dichtleisten 14 aufweisen, die in den Figuren 5 und 7-10 angedeutet sind.

Die Innenräume der Rahmenelemente 10, 10' und 10'' weisen jeweils einen Aufnahmeraum 16 auf, in welchen U-Profile aus Metall als Armierungselemente zur Verstärkung bei erhöhter Belastung einsetzbar sind. Ein solches Armierungselement ist mit der Bezugsziffer 2 in Fig. 2 bezeichnet. Zum erleichterten Einsetzen der Armierungselemente und um keine Wärmebrücke zu schaffen, sind in den Hohlräumen 16 außenseitig Gleitschienen 17 vorgesehen, welche - wie in Fig. 2 gezeigt - zwischen der Armierung 2 und dem Wandmaterial des jeweiligen Rahmenelements 10, 10' einen isolierenden Luftspalt sicherstellen.

Einstückig mit den Rahmenelementen 10, 10' und 10'' verbunden sind Außen-Leibungselemente 20, 20', 20'' vorgesehen, die ebenfalls mit Verkrallungselementen 3 versehen sind. Diese Außen-Leibungselemente 20, 20' und 20'' weisen an ihren, den Rahmenelementen 10, 10' und 10'' abgewandten Enden Einstecköffnungen 21, 21' auf, die mit einer Verzahnung 18 versehen sind. Diese Verzahnungen 18 sind in Fig. 3 und in Fig. 4 genauer dargestellt. Sie sind derart nach innen gerichtet, daß ein Einstecken eines Elementes in diese Öffnungen 21 leichter erfolgen kann als ein Herausziehen.

Bei der Montage des Rahmenelementes nämlich beim Eingießen in eine Betonwand wird in die Einstecköffnungen 21, 21' jeweils eine Dichtleiste 14 eingesteckt, wie sie in Fig. 4 gezeigt ist. Wenn man dann das Rahmenelement einschalt, so dichtet die Dichtleiste 14 die Endkante des Außen-Leibungselements 20, 20', 20'' gegenüber der Schalung ab, gleicht also deren Unebenheiten aus. Beim Einschlämmen kann darum das Außen-Leibungselement 20 saubergehalten werden. Weiterhin bildet die Dichtleiste 14 einen Abschluß des fertig eingebauten Rahmenelements, so daß die Einstecköffnung 21, 21' verschlossen ist.

Wenn man auf die Außenseite der Betonwand 1 eine Dämmung nachträglich aufbringen will, so dient zu deren Abdeckung gegenüber der Fensteröffnung beziehungsweise der Leibung ein Zusatzprofil 50, welches anstelle der Dichtleiste 14 in die Einstecköffnung 21 eingesetzt wird und eine zur Verzahnung 18 komplementäre Gegenverzahnung 53 aufweist. Das Zusatzprofil 50 weist mehrere solche Gegenverzahnungen 53 auf und zwar jeweils in Abständen, welche den (genormten) Dicken von Dämmbelägen oder -platten 22, 23 oder 24 entspricht, welche in Fig. 2 angedeutet sind. In dieser Zeichnung soll der Dämmbelag 24 die maximale Dicke, der Dämmbelag 23 die mittlere Dicke und der Dämmbelag 22 die gezeichnete Dicke einer Dämmplatte darstellen. Diese Gegenverzahnungen 53 sind nun zum Rahmen hin gerichtet mit Sollbruchstellen 52 derart ausgestattet, daß das Zusatzprofil 50 jeweils unter Stehenlassen einer endseitigen Gegenverzahnung 53 in der gewünschten Dicke abgetrennt werden kann. Der so gebildete jeweilige Endabschnitt 51 kann so in die Einstecköffnung 21, 21' eingesetzt werden.

Bei einer anderen bevorzugten Ausführungsform, die hier nicht im Detail gezeichnet ist, weist das Innen-Leibungselement eine gleichartige Einstecköffnung wie die Einstecköffnung 21 des Außen-Leibungselements 20 auf. In diese Einstecköffnung kann dann ebenfalls eine Dichtleiste zum Abdichten gegenüber einer Schalung und zur späteren Verblendung oder ein Zusatzprofil (wie das Zusatzprofil 50) eingesteckt werden, wenn ein besonderer Innenputz dies erfordert. Durch diese Einstecköffnung ist es - wie bei der Einstecköffnung 21 des Außen-Leibungselements - möglich, beim Einbau bzw. Einschlämmen eine Abdichtung gegenüber der Schalung durch eine eingesetzte Dichtung zu erzielen und danach entweder die Dichtung dort als Sichtschutz zu belassen oder das Zusatzprofil - gegebenenfalls bei einer später erfolgenden Veränderung - anzubringen.

Dem Endabschnitt 51 gegenüberliegend ist eine Putzkante 54 vorgesehen, so daß nach dem Aufputzen auf die Dämmplatte 22 - 24 die Putzkante 54 auf den gebäudeaußenseitigen Putz 55 aufgelegt und gegebenenfalls nachgeputzt werden kann. Man kann also die Rahmenelemente 10, 10', 10'' beziehungsweise die Zarge in eine Betonwand 1 eingießen unter Zuhilfenahme der Dichtleiste 14 und diese nach dem Eingießen wieder herausnehmen, die Dämmbeläge 22, 23 oder 24 sowie eine Putzschicht 55 aufbringen und dann die Zusatzprofile 50 einstecken.

Auf ihren, den Außen-Leibungselementen 20, 20', 20'' gegenüberliegenden Seiten sind die Rahmenelemente 10, 10' und 10'' jeweils mit einer inneren Einstecköffnung 15 versehen, wie sie insbesondere in Fig. 8 deutlich gezeigt ist. Diese innere Einstecköffnung 15 weist auch wieder eine Verzahnung 18' auf. In diese inneren Einstecköffnung 15 kann nun gegebenenfalls ein mit einer Verzahnung 33 versehener Endabschnitt 32 eines Innen-Leibungselements 30, 30', 30'' eingesetzt werden, das die Tiefe der gesamten Zarge bestimmt. Dieses Innen-Leibungselement 30, 30', 30'' ist mit einer Vielzahl von derartigen Verzahnungen 33 sowie dazugehörigen Sollbruchstellen 31 versehen, so daß je nach Abtrennen an einer der Sollbruchstellen 31 jeweils ein neuer Endabschnitt 32 des Innen-Leibungselements 30, 30', 30'' gebildet wird, um verschieden tiefe Leibungen zur Verfügung stellen zu können. Es ist zudem mit Blick auf eine zusätzliche Flexibilisierung der inneren Leibungstiefe selbstverständlich möglich, das Innen-Leibungselement 30, 30', 30'' an einer beliebigen geeigneten Stelle zwischen den Sollbruchstellen 31 abzutrennen, so daß dadurch ein neuer Endabschnitt 32 zum Einsetzen in die innere Einstecköffnung 15 entsteht. Zusätzlich zu der Verzahnung kann an dieser Stelle auch noch geklebt werden. In Fig. 5 ist eine gegenüber den Figuren 1, 2 und 7 extrem verkürzte Leibung gezeigt, bei welcher das Innen-Leibungselement 30 auf seine minimale Länge abgeschnitten ist.

Das Innen-Leibungselement 30, 30', 30'' weist wieder Verkrallungselemente 3 sowie Hohlräume 16 zum Einsetzen von Armierungen 2 auf. Dies ist beispielsweise in Fig. 6 gezeigt.

Ein weiterer wichtiger Punkt an sämtlichen bisher erläuterten Elementen zur Bildung der Zarge ist die Tatsache, daß alle diejenigen Elemente, welche direkt an Betonmaterial 1 grenzen, doppelwandig ausgebildet sind, so daß eine Wärmeisolierung sichergestellt ist.

Wie in den Figuren 9 und 10 gezeigt, können Fenster 4, die an ihren Unterkanten Hakenleisten 5 aufweisen, in Führungen 25 (siehe Figuren 7 und 8) eingehakt werden, so daß man sie kippen kann. Die Hakenleisten 5 bilden somit zusammen mit den Führungen 25 ein Gegenlager, wobei kein fester Drehpunkt vorgegeben ist, sondern nur beim Schließen des Fensters das Ende der Hakenleiste 5 ein festes Auflager in der Führungen 25 findet. Dies erlaubt größere Toleranzen und bringt ein sehr einfaches Einsetzen der Fenster als weiteren Vorteil mit sich.

In den Abbildungen ist jeweils nur eine Dichtung 14 gezeigt, die in die rahmeninnere Aufnahme 12 oder die rahmenäußere Aufnahme 13 eingesetzt ist. Bei erhöhten Dichtigkeitsanforderungen werden selbstverständlich zwei Dichtungen eingesetzt.

Aus obiger Darstellung geht hervor, daß die erfindungsgemäßen Elemente alle miteinander kombinierbar sind und damit eine sehr hohe Variabilität der Anordnung gewährleisten.

### BEZUGSZEICHENLISTE

- 1: Beton
- 2: Armierung
- 3: Verkrallungselement
- 4: Fenster
- 5: Hakenleiste
- 10, 10', 10'': Rahmenelement
- 11, 11', 11'': Blendrahmen
- 12, 12': rahmeninnere Aufnahme
- 13, 13': rahmenäußere Aufnahme
- 14: Dichtleiste
- 15: innere Einstecköffnung
- 16: Aufnahmeraum
- 17: Gleitschiene
- 18, 18': Verzahnung
- 20, 20', 20'': Außen-Leibungselement
- 21, 21': Einstecköffnung
- 22: dünner Dämmbelag
- 23: mitteldicker Dämmbelag
- 24: dicker Dämmbelag
- 25: Führung
- 30, 30', 30'': Innen-Leibungselement
- 31: Sollbruchstelle
- 32: Endabschnitt
- 33: Verzahnung
- 41: Schutzgitter
- 50: Zusatzprofil
- 51: Endabschnitt
- 52: Sollbruchstelle
- 53: Gegenverzahnung
- 54: Putzkante
- 55: Putz

## Patentansprüche

1. Zarge für ein Fenster, umfassend:
- horizontale und vertikale Rahmenelemente (10, 10', 10''), die als Kunststoffhohlprofile ausgebildet sind,
- Zusatzprofile (50), und
- Außen- und Innen-Leibungselemente (20, 20', 20" bzw 30, 30', 30") zum Einsetzen der Zarge in eine Wand,
wobei jedes Außen-Leibungselement eine im Einbauzustand horizontale beziehungsweise vertikale Einstecköffnung (21, 21') aufweist, und wobei jedes Zusatzprofil (50) so ausgebildet ist, daß es in eine Einstecköffnung (21, 21') einsteckbar ist, um das Außen-Leibungselement (20, 20', 20") fortzusetzen,
**dadurch gekennzeichnet, daß** die Zarge weiter Dichtleisten (14) umfasst, die derart geformt sind, daß sie in jede Einstecköffnung (21, 21') eingesetzt werden und die Einstecköffnungen (21, 21') im wesentlichen vollständig abdecken können, zum Abdichten der Außen-Leibungselemente gegenüber einer Schalung während eines Einschlämmens oder Eingießens der Zarge.

2. Zarge nach Anspruch 1,
**dadurch gekennzeichnet,**
**daß** jedes Rahmenelement (10, 10', 10'') einen Blendrahmen (11, 11', 11'') umfaßt, der zwei zueinander parallele Aufnahmen und zwar eine rahmeninnere Aufnahme (12, 12') und eine rahmenäußere Aufnahme (13, 13') aufweist, in welche alternativ Dichtungen (14) zum Abdichten eines Fensters (4) gegenüber jedem Rahmenelement (10, 10', 10'') einsetzbar sind, wobei die rahmeninnere Aufnahme (12') derart ausgebildet ist, daß sie eine Anlage für ein optionales Schutzgitter, Fliegengitter, Ziergitter (41) oder dergleichen Fensterzusatzteil bildet, das am Blendrahmen (11) befestigbar ist.

3. Zarge nach einem der vorhergehenden Ansprüche,
**dadurch gekennzeichnet,**
**daß** jedes Rahmenelement (10, 10', 10'') eine innere Einstecköffnung (15) zum im wesentlichen übergangsfreien Ansetzen eines Endabschnitts (51) eines Innen-Leibungselements (30, 30', 30'') aufweist.

4. Zarge nach Anspruch 3,
**dadurch gekennzeichnet,**
**daß** das Innen-Leibungselement (30, 30', 30'') zum dazugehörigen Rahmenelement (10, 10', 10'') parallele Sollbruchstellen (31) derart aufweist, daß beim Abtrennen des Innen-Leibungselements (30, 30', 30'') an einer beliebigen Sollbruchstelle (31) ein neuer Endabschnitt zum Einsetzen in die innere Einstecköffnung (15) entsteht.

5. Zarge nach Anspruch 3,
**dadurch gekennzeichnet, daß**
das Innen-Leibungselement (30, 30', 30'') zum dazugehörigen Rahmenelement (10, 10', 10'') zwischen den Sollbruchstellen (31) abtrennbar ist, derart, daß durch das Abtrennen des Innen-Leibungselements (30, 30', 30'') ein neuer Endabschnitt (32) zum Einsetzen in die innere Einstecköffnung (15) entsteht.

6. Zarge nach einem der vorhergehenden Ansprüche,
**dadurch gekennzeichnet,**
**daß** die Rahmenelemente (10) Aufnahmeräume (16) zum Einsetzen von Armierungen (2), insbesondere von Vierkantmetall-Hohlprofilen aufweisen.

7. Zarge nach einem der vorhergehenden Ansprüche,
**dadurch gekennzeichnet,**
**daß** die Aufnahmeräume (16) an ihren unteren Flächen Gleitschienen (17, 17') zur Auflage der Armierungen (2) aufweisen.

8. Zarge nach einem der Ansprüche 6 oder 7,
**dadurch gekennzeichnet,**
**daß** die Aufnahmeräume (16) derart mit Übermaß relativ zu den Armierungen (2) ausgebildet sind, daß zwischen den Armierungen (2) und Innenwänden der Aufnahmeräume (16) Spalte verbleiben.

9. Zarge nach einem der vorhergehenden Ansprüche,
**dadurch gekennzeichnet,**
**daß** die Rahmenelemente (10, 10', 10'') und gegebenenfalls die Innen-Leibungselemente (30, 30', 30'') an ihren Unter- beziehungsweise Außenseiten Verkrallungselemente (3) zum Eingießen aufweisen.

10. Zarge nach Anspruch 1,
**dadurch gekennzeichnet,**
**daß** das Zusatzprofil (50) einen Endabschnitt (51) zum Einstecken in die Einstecköffnung (21) und zum dazugehörigen Rahmenelement (10) parallele Sollbruchstellen (52) derart aufweist, daß beim Abtrennen des Zusatzprofils (50) an einer beliebigen Sollbruchstelle (52) ein neuer Endabschnitt (51) zum Einsetzen in die Einstecköffnung (21, 21') entsteht.

11. Zarge nach Anspruch 10,
**dadurch gekennzeichnet,**
**daß** jede Einstecköffnung (21) eine Verzahnung (18) und jeder Endabschnitt (51) eine komplementäre Gegenverzahnung (53) zum leichten Einstecken in und erschwerten Herausziehen aus der Einstecköffnung (21) aufweist.

12. Zarge nach einem der vorhergehenden Ansprüche,
**dadurch gekennzeichnet,**
**daß** das Zusatzprofil (50) gegenüber dem Endabschnitt (51) eine Putzkante (54) aufweist.

13. Zarge nach einem der vorhergehenden Ansprüche,
**dadurch gekennzeichnet,**
**daß** die Dichtleiste (14) als Profilstreifen aus einem weich-elastischem Kunststoff ausgebildet und derart geformt ist, daß die Einstecköffnung bei eingesetzter Dichtleiste (14) im wesentlichen vollständig abgedeckt ist.

14. Zarge nach Anspruch 1,
**gekennzeichnet durch** ein Innen-Leibungselement (30, 30', 30''), das eine endseitige Einstecköffnung zum alternativen Einstecken eines Dichtprofils zur Abdichtung gegenüber einer Schalung oder eines Zusatzprofils zum Angleichen an einen Innenputz aufweist.

## Claims

1. Case for a window, the said case comprising:
- horizontal and vertical frame elements (10, 10', 10'') which are constructed as hollow plastic profiles,
- additional profiles (50) and
- outer and inner soffit elements (20, 20', 20'' and 30, 30', 30'' respectively) for inserting the case in a wall, each outer soffit element having a slip-in opening (21, 21') which is horizontal or vertical in the installed condition and each additional profile (50) being constructed in such a way that it can be slipped into a slip-in opening (21, 21') in order to continue the outer soffit element (20, 20', 20''),
**characterised in that** the case further comprises sealing strips (14) which are shaped in such a way that they can be inserted in each slip-in opening (21, 21') and can essentially completely mask the said slip-in openings (21, 21') for the purpose of sealing off the outer soffit elements from shuttering during washing-in or integral casting of the case.

2. Case according to claim 1,
**characterised in that**
each frame element (10, 10', 10'') comprises a blind frame (11, 11', 11'') which has two mutually parallel receptacles, namely a receptacle (12, 12') towards the inside of the frame and a receptacle (13, 13') towards the outside of the frame, into which seals (14) may be inserted alternatively for sealing off a window (4) from each frame element (10, 10', 10''), the receptacle (12') towards the inside of the frame being constructed in such a way that it forms an abutment for an optional protective screen, fly screen, ornamental screen (41) or like additional window part, which can be fastened to the blind frame (11).

3. Case according to one of the preceding claims,
**characterised in that**
each frame element (10, 10', 10'') has an inner slip-in opening (15) for the essentially transition-free attachment of an end section (51) of an inner soffit element (30, 30', 30'').

4. Case according to claim 3,
**characterised in that**
the inner soffit element (30, 30', 30'') has preset breaking points (31) parallel to the appertaining frame element (10, 10', 10'') in such a way that, when the said inner soffit element (30, 30', 30'') is severed at any desired preset breaking point (31), a new end section for insertion in the inner slip-in opening (15) is produced.

5. Case according to claim 3,
**characterised in that**
the inner soffit element (30, 30', 30'') for the appertaining frame element (10, 10', 10'') can be severed between the preset breaking points (31) in such a way that, as a result of the severing of the said inner soffit element (30, 30', 30''), a new end section (32) for insertion in the inner slip-in opening (15) is produced.

6. Case according to one of the preceding claims,
**characterised in that**
the frame elements (10) have receiving spaces (16) for the insertion of reinforcements (2), in particular square hollow metal profiles.

7. Case according to one of the preceding claims,
**characterised in that**
the receiving spaces (16) have, on their lower faces, sliding rails (17, 17') for the reinforcements (2) to rest on.

8. Case according to one of claims 6 or 7,
**characterised in that**
the receiving spaces (16) are constructed with an oversize relative to the reinforcements (2) in such a way that gaps remain between the said reinforcements (2) and the inner walls of the receiving spaces (16).

9. Case according to one of the preceding claims,
**characterised in that**
the frame elements (10, 10', 10'') and, optionally, the inner soffit elements (30, 30', 30'') have, at their lower and outer sides respectively, claw-type gripping elements (3) for integral casting.

10. Case according to claim 1,
**characterised in that**
the additional profile (50) has an end section (51) for slipping into the slip-in opening (21) and has preset breaking points (52) parallel to the appertaining frame element (10) in such a way that, when the said additional profile (50) is severed at any desired preset breaking point (52), a new end section (51) for insertion in the slip-in opening (21, 21') is produced.

11. Case according to claim 10,
**characterised in that**
each slip-in opening (21) has toothing (18) and each end section (51) has complementary counter-toothing (53) for easy slipping-in of the said end section into the slip-in opening (21) and more difficult pulling-out of the said end section from the said opening.

12. Case according to one of the preceding claims,
**characterised in that**
the additional profile (50) has a plaster edge (54) opposite the end section (51).

13. Case according to one of the preceding claims,
**characterised in that**
the sealing strip (14) is constructed as a profile strip made of a flexible plastic and is shaped in such a way that the slip-in opening is essentially completely masked when the sealing strip (14) is inserted.

14. Case according to claim 1,
**characterised by**
an inner soffit element (30, 30', 30'') which has a slip-in opening at the end for the alternative slipping-in of a sealing profile for sealing-off from shuttering, or of an additional profile for adapting to an interior plaster.

## Revendications

1. Huisserie pour une fenêtre, comprenant :
- des éléments de cadre horizontaux et verticaux (10, 10', 10") qui sont conformés en profilés creux en matière plastique,
- des profilés additionnels (50), et
- des éléments d'embrasure extérieurs et intérieurs (20, 20', 20", resp. 30, 30', 30") pour insérer l'huisserie dans un mur,
chaque élément d'embrasure extérieur présentant une ouverture d'insertion (21, 21') horizontale ou verticale dans la position montée, et chaque profilé additionnel (50) étant conformé en sorte qu'il peut être enfoncé dans une ouverture d'insertion (21, 21') afin de prolonger l'élément d'embrasure extérieur (20, 20', 20")
**caractérisée en ce que** l'huisserie comprend de plus des baguettes d'étanchéité (14) qui sont formées de telle manière qu'elles sont enfoncées dans chaque ouverture d'insertion (21, 21') et peuvent recouvrir les ouvertures d'insertion (21, 21') sensiblement complètement pour l'étanchéité des éléments d'embrasure extérieurs par rapport à un coffrage pendant un enrobage ou moulage de l'huisserie.

2. Huisserie selon la revendication 1, **caractérisée en ce que** chaque élément de cadre (10, 10', 10") comprend une traverse dormante (11, 11', 11") qui présente deux logements parallèles entre eux, à savoir un logement (12, 12') à l'intérieur du cadre et un logement (13, 13') à l'extérieur du cadre, dans lesquels, des joints (14) peuvent être insérés au choix pour l'étanchéité d'une fenêtre (4) par rapport à chaque élément de cadre (10, 10', 10"), le logement d'intérieur de cadre (12') étant conformé de telle manière qu'il forme un appui pour une grille de protection, une moustiquaire, une grille décorative (41) optionnelle ou un élément de fenêtre auxiliaire analogue, qui peut être fixé sur la traverse dormante (11).

3. Huisserie selon l'une des revendications précédentes, **caractérisée en ce que** chaque élément de cadre (10, 10', 10") présente une ouverture d'insertion intérieure (15) pour la mise en place sensiblement sans transition d'une section terminale (51) d'un élément d'embrasure intérieur (30, 30', 30").

4. Huisserie selon la revendication 3, **caractérisée en ce que** l'élément d'embrasure intérieur (30, 30', 30"") présente des zones de rupture imposée (31) parallèles à l'élément de cadre (10, 10', 10") associé, de telle manière que lors de la séparation de l'élément d'embrasure intérieur (30, 30', 30") au niveau d'une zone de rupture imposée (31) quelconque, il se forme une nouvelle section terminale permettant une insertion dans l'ouverture d'insertion intérieure (15).

5. Huisserie selon la revendication 3, **caractérisée en ce que** l'élément d'embrasure intérieur (30, 30', 30"") associé à l'élément de cadre (10, 10', 10") respectif peut être séparé entre les zones de rupture imposée (31), de telle manière que, du fait de la séparation de l'élément d'embrasure intérieur (30, 30', 30"), il se forme une nouvelle section terminale (32) permettant une insertion dans l'ouverture d'insertion intériéure (15).

6. Huisserie selon l'une des revendications précédentes, **caractérisée en ce que** les éléments de cadre (10) présentent des logements (16) pour insérer des armatures (2), en particulier des profilés métalliques creux carrés.

7. Huisserie selon l'une des revendications précédentes, **caractérisée en ce que** les logements (16) présentent sur leurs surfaces inférieures des rails de glissement (17, 17') pour l'appui des armatures (2).

8. Huisserie selon l'une des revendications 6 ou 7, **caractérisée en ce que** les logements (16) sont conformés avec un excédent dimensionnel par rapport aux armatures (2), de telle manière qu'il reste des interstices entre les armatures (2) et les parois intérieures des logements (16).

9. Huisserie selon l'une des revendications précédentes, **caractérisée en ce que** les éléments de cadre (10, 10', 10") et éventuellement les éléments d'embrasure intérieurs (30, 30', 30") présentent des éléments d'accrochage (3) sur leurs faces inférieures, respectivement extérieures.

10. Huisserie selon la revendication 1, **caractérisée en ce que** le profilé additionnel (50) présente une section terminale (51) prévue pour s'enfoncer dans l'ouverture d'insertion (21) et des zones de rupture imposée (52) parallèles à l'élément de cadre (10) associé, de telle manière que, lors de la séparation du profilé additionnel (50) au niveau d'une zone de rupture imposée (52) quelconque, il se forme une nouvelle section terminale (51) permettant une insertion dans l'ouverture d'insertion (21, 21').

11. Huisserie selon la revendication 10, **caractérisée en ce que** chaque ouverture d'insertion (21) présente une denture (18) et chaque section terminale (51) une contre-denture complémentaire (53) pour une enfoncement aisé dans l'ouverture d'insertion (21) et une extraction difficile depuis celle-ci.

12. Huisserie selon l'une des revendications précédentes, **caractérisée en ce que** le profil additionnel (50) présente un bord d'enduit (54) opposé à la section terminale (51).

13. Huisserie selon l'une des revendications précédentes, **caractérisée en ce que** la baguette d'étanchéité (14) est conformée en bande profilée réalisée dans une matière plastique élastique molle et est formée de telle manière que l'ouverture d'insertion est recouverte sensiblement complètement quand la baguette d'étanchéité (14) est enfoncée.

14. Huisserie selon la revendication 1, **caractérisée par** un élément d'embrasure intérieur (30, 30', 30") qui présente une ouverture d'insertion unilatérale pour l'enfoncement au choix d'un profilé d'étanchéité pour l'étanchéité par rapport à un coffrage ou d'un profilé additionnel pour l'ajustement à un enduit intérieur.
